# EUROPÄISCHE PATENTANMELDUNG

(11) **EP 4 684 693 A1**
(43) Veröffentlichungstag der Anmeldung: **28.01.2026**
(21) Anmeldenummer: 24190521.5
(22) Anmeldetag: 24.07.2024
(51) Int. Cl.: A47B 88/42, A47F 5/10

(54) **EINHÄNGEVORRICHTUNG FÜR EIN TABLAR**

(71) Anmelder: Peka-Metall AG, 6295 Mosen (CH)
(72) Erfinder: Schmidig, Adrian, 6405 Immensee (CH); Weber, Bernhard, 5712 Beinwil am See (CH)
(74) Vertreter: Herrmann, Johanna

(57) **Zusammenfassung**

Eine Einhängevorrichtung (10) umfasst zumindest ein Tablar (1, 2, 3), sowie einen Halterahmen (4), wobei das Tablar eine Grundfläche (15), eine erste Seitenwand (11), eine zweite Seitenwand (12) sowie eine vordere Wand (13) und eine Rückwand (14) aufweist. Die vordere Wand (13) ist gegenüberliegend zur Rückwand (14) angeordnet und die erste Seitenwand (11) ist gegenüberliegend zur zweiten Seitenwand (12) angeordnet und die Wände schliessen die Grundfläche (15) ein. Der Haltrahmen (4) ist als ein Profilelement mit einem Hohlprofil ausgebildet. Der Halterahmen (4) weist eine Vorderseite (5) auf, welche angrenzend zu der Rückwand (14) des zumindest einen Tablars ausgebildet ist, sowie eine Rückseite (6), die gegenüberliegend zur Vorderseite (5) angeordnet ist. Zumindest eine der ersten oder zweiten Seitenwände (11, 12) oder die Rückwand (14) enthält einen Vorsprung (16), der zur Aufnahme in einem Schlitz (7) des Halterahmens (4) ausgebildet ist. Der zumindest eine Schlitz (7) ist auf der Rückseite (6) angeordnet.

## Beschreibung

### Hintergrund

Die vorliegende Erfindung betrifft eine Einhängevorrichtung für ein Tablar. Einhängevorrichtungen für Tablare kommen für Möbel zum Einsatz, die Regale enthalten, auf welchen auf mehreren Ebenen Gegenstände gelagert werden.

### Stand der Technik

Dokument US 2 982 423 A zeigt eine gattungsgemässe Einhängevorrichtung für Tablare. Hierzu weist jedes Tablar zwei hakenartige Vorsprünge auf, die in entsprechende Schlitze eines Halterahmens eingeführt werden. Die hakenartigen Vorsprünge sind derart ausgebildet, dass zuerst ein oberer hakenartiger Vorsprung des Tablars in einer zur Einbaustellung gekippten Stellung in einen oberen Schlitz eingeführt wird. Danach wird das Tablar in die Einbaustellung gekippt, wodurch der untere hakenartige Vorsprung in den darunterliegenden, benachbarten Schlitz eingeführt wird. Beide hakenartige Vorsprünge weisen nach unten gerichtete Einschnitte auf, welche die Wand des Halterahmens im Einbauzustand aufnehmen. Die beiden hakenartigen Vorsprünge sind an der Rückwand des Tablars ausgebildet. Sie greifen in entsprechende, auf der Frontseite des Halterahmens befindliche Schlitze ein.

Ein Nachteil der vorbekannten Einhängevorrichtung ist, dass die Schlitze am Halterahmen sichtbar bleiben, welche gerade nicht für ein Tablar benötigt werden. Für die Verwendung des Regals für die Aufbewahrung von Waren in einem Ladengeschäft hat sich diese Lösung als vorteilhaft erwiesen, da sie einfach montierbar und modular erweiterbar ist. Im Möbelbau kann die Sichtbarkeit der Schlitze im Halterahmen aus ästhetischen Gründen allerdings unerwünscht sein. Aus diesem Grund wurde gemäss US2008/0272076 A1 vorgeschlagen, die Schlitze seitlich am Halterahmens anzuordnen. Allerdings erfordert diese Lösung die Verwendung eines Halters für das Tablar. Der Halter besteht aus zwei Armen, an deren Enden je zwei übereinander angeordnete hakenartige Vorsprünge angeordnet sind. Wenn der Halter montiert werden soll, werden die beiden Arme aufgeweitet. Die Vorsprünge müssen genau auf die Schlitze passend angeordnet sein, damit nach Rückstellung der Arme die Vorsprünge in die Schlitze eingreifen und danach der Halter in den Einbauzustand bewegt werden kann. Die ebenfalls vorhandenen nach unten gerichteten Einschnitte nehmen wiederum die beiden Seitenwände des Halterahmens auf. Erst nach Anbringung der Halter können die Tablare montiert werden. Die vorliegende Lösung erfordert daher einerseits mehrere Montageschritte und andererseits sind die Schlitze von der Seite immer noch sichtbar. Dieser Nachteil macht sich insbesondere bei Schränken mit schwenkbaren Tablaren bemerkbar, wie sie beispielsweise bei ausziehbaren Schränken zum Einsatz kommen.

### Aufgabe der Erfindung

Daher ist es Aufgabe der Erfindung eine Einhängevorrichtung zu entwickeln, die einfach zu montieren ist und welche einen Halterahmen aufweist, dessen Schlitze auch für um eine vertikale Achse schwenkbare Tablare und zugehörige Halterahmen unsichtbar bleiben und kein separates Halteelement benötigen.

### Beschreibung der Erfindung

Die Lösung der Aufgabe der Erfindung erfolgt durch eine Einhängevorrichtung gemäss Anspruch 1. Vorteilhafte Ausführungsbeispiele der Einhängevorrichtung sind Gegenstand der Ansprüche 2 bis 13. Ein ausziehbares Schrankelement enthaltend ein Einhängevorrichtung ist Gegenstand von Anspruch 14. Ein drehbares oder schwenkbares Schrankelement ist Gegenstand von Anspruch 15.

Wenn der Begriff "beispielsweise" in der nachfolgenden Beschreibung verwendet wird, bezieht sich dieser Begriff auf Ausführungsbeispiele und/oder Ausführungsformen, was nicht notwendigerweise als eine bevorzugtere Anwendung der Lehre der Erfindung zu verstehen ist. In ähnlicher Weise sind die Begriffe "vorzugsweise", "bevorzugt" zu verstehen, indem sie sich auf ein Beispiel aus einer Menge von Ausführungsbeispielen und/oder Ausführungsformen beziehen, was nicht notwendigerweise als eine bevorzugte Anwendung der Lehre der Erfindung zu verstehen ist. Dementsprechend können sich die Begriffe "beispielsweise", "vorzugsweise" oder "bevorzugt" auf eine Mehrzahl von Ausführungsbeispielen und/oder Ausführungsformen beziehen.

Die nachfolgende detaillierte Beschreibung enthält verschiedene Ausführungsbeispiele für die erfindungsgemässe Einhängevorrichtung. Die Beschreibung einer bestimmten Einhängevorrichtung ist nur als beispielhaft anzusehen. In der Beschreibung und den Ansprüchen werden die Begriffe "enthalten", "umfassen", "aufweisen" als "enthalten, aber nicht beschränkt auf" interpretiert.

Eine erfindungsgemässe Einhängevorrichtung umfasst zumindest ein Tablar sowie einen Halterahmen, wobei das Tablar eine Grundfläche, eine erste Seitenwand, eine zweite Seitenwand sowie eine vordere Wand und eine Rückwand aufweist. Die vordere Wand ist gegenüberliegend zur Rückwand angeordnet und die erste Seitenwand gegenüberliegend zur zweiten Seitenwand angeordnet. Die erste Seitenwand, die vordere Wand, die zweite Seitenwand und die Rückwand schliessen die Grundfläche ein. Der Haltrahmen ist als ein Profilelement mit einem Hohlprofil ausgebildet. Der Halterahmen weist eine Vorderseite auf, welche angrenzend zu der Rückwand des zumindest einen Tablars ausgebildet ist. Ferner weist der Halterahmen eine Rückseite auf, die gegenüberliegend zur Vorderseite angeordnet ist. Zumindest eine der ersten oder zweiten Seitenwände oder die Rückwand enthält einen Vorsprung, der zur Aufnahme in einem Schlitz des Halterahmens ausgebildet ist.

Der zumindest eine Schlitz ist auf der Rückseite angeordnet. Insbesondere ist die Vorderseite frei von Schlitzen. Die Vorderseite präsentiert sich somit dem Betrachter als eine durchgehende Oberfläche, was einerseits als ästhetisch ansprechend angesehen wird und andererseits einfach zu reinigen ist, falls Spritzer von Flüssigkeiten auf die Vorderseite gelangen. Die Grundfläche kann insbesondere eine Rechteckform aufweisen. Mittels eines Tablars mit rechteckförmiger Grundfläche kann die Staufläche optimal genutzt werden. Der Schlitz kann als Langloch ausgebildet sein. Anstelle eines Schlitzes können aber auch Ausnehmungen vorgesehen sein, die eine ovale Querschnittsform aufweisen. Selbstverständlich sind auch Schlitze mit einem polygonalen Querschnitt denkbar. Der Begriff Schlitz umfasst somit jegliche Ausnehmung, die in zwei unterschiedlichen Richtungen eine unterschiedliche Öffnungsweite aufweist. Die Öffnungsweite wird entlang zweier durch den Schwerpunkt verlaufender Achsen gemessen, die einen Winkel zueinander einschliessen, insbesondere zwei orthogonal zueinander ausgerichtete Achsen.

Nach einem Ausführungsbeispiel erstrecken sich zwischen der Vorderseite und der Rückseite eine erste Seitenfläche und eine zweite Seitenfläche, wobei zumindest eine der ersten oder zweiten Seitenflächen frei von Schlitzen ist. Besonders vorteilhaft sind sowohl die erste als auch die zweite Seitenfläche frei von Schlitzen. Nach diesem Ausführungsbeispiel bietet sich dem Betrachter nicht nur in der Frontansicht, sondern auch der oder den Seitenansichten ein eine kontinuierliche Oberfläche. Zudem kann eine kontinuierliche Oberfläche einfacher einer nachträglichen Oberflächenbehandlung, beispielsweise einer Lackierung, unterzogen werden, wenn auf der oder den sichtbaren Oberflächen keine Ausnehmungen, Öffnungen oder Schlitze vorhanden sind. oder Nach einem Ausführungsbeispiel ist das Hohlprofil als Vierkantprofil ausgebildet.

Nach einem Ausführungsbeispiel enthält der Vorsprung einen ersten Vorsprungabschnitt und einen zweiten Vorsprungabschnitt. Mittels eines nach diesem Ausführungsbeispiel ausgestalteten Vorsprung ist das Einhängen des Tablars in den Halterahmen besonders einfach. Insbesondere ist zwischen dem ersten Vorsprungabschnitt und dem zweiten Vorsprungabschnitt ein Einschnitt angeordnet. Dieser Einschnitt ermöglicht eine besonders einfache Herstellung des ersten Vorsprungabschnitts und des zweiten Vorsprungabschnitts. Insbesondere kann der erste Vorsprungabschnitts um zwei unterschiedliche, im Einbauzustand vertikale Biegelinien gebogen werden, sodass der erste Vorsprungabschnitt in der Aufsicht eine U-Form aufweist. Insbesondere enthält der erste Vorsprungabschnitt ein Einhängeelement, welches zur Aufnahme im Schlitz des Halterahmens ausgebildet ist.

Nach einem Ausführungsbeispiel ist der zweite Vorsprungabschnitt als ein Auflageelement ausgebildet, welches zur Auflage auf der Rückseite des Halterahmens ausgebildet ist. Nach diesem Ausführungsbeispiel kann das Tablar einfach entlang des Halterahmens geführt werden.

Nach einem Ausführungsbeispiel enthält jede der Seitenwände eine Nut, die von der Rückwand in Richtung der vorderen Wand verläuft, sodass die Seitenwand durch die Nut in einen oberen Teilwandabschnitt und ein einen unteren Teilwandabschnitt unterteilbar ist. Insbesondere kann die Nut eine Länge aufweisen, die im Bereich von 10% bis einschliesslich 40% der Gesamtlänge der ersten Seitenwand oder der zweiten Seitenwand liegt. Durch diese Nut erhält der obere Teilwandabschnitt eine genügende Elastizität, um bei der Montage oder Demontage so weit ausgelenkt werden zu können, dass dieser obere Teilwandabschnitt mit dem Vorsprung den Halterahmen umgreifen kann.

Nach einem Ausführungsbeispiel enthält der obere Teilwandabschnitt den Vorsprung und der erste Vorsprungabschnitt ein Einhängeelement. Der erste Vorsprungabschnitt ist somit derart ausgebildet, dass er das Einhängeelement enthält, welches im Einbauzustand in einen zugehörigen Schlitz auf der Rückseite des Halterahmens eingehängt werden kann. Das Einhängeelement weist eine grössere Tiefe auf als der erste Vorsprungabschnitt. Somit kann das Einhängeelement mit seinem unteren Ende auf der Innenseite der Rückseite des Halterahmens aufliegen.

Nach einem Ausführungsbeispiel ist der obere Teilwandabschnitt relativ zum unteren Teilwandabschnitt auslenkbar, sodass der Vorsprung um den Halterahmen herumführbar ist, um das Einhängeelement zum Eingriff in den Schlitz zu bringen. Insbesondere kann eine Nut zwischen dem oberen Teilwandabschnitt und dem unteren Teilwandabschnitt angeordnet sein, sodass der obere Teilwandabschnitt vom unteren Teilwandabschnitt im Bereich der Nut entkoppelt ist. Der untere Teilwandabschnitt ist insbesondere mit der Grundfläche des Tablars verbunden.

Nach einem Ausführungsbeispiel weist die Rückwand einen Abstand zu jeder der ersten und zweiten Seitenwände auf, welcher etwas grösser als der Abstand der Seitenfläche und der gegenüberliegenden Seitenfläche des Halterahmens ist, sodass der Halterahmen zur Montage zwischen der ersten und Seitenwand und der Rückwand bzw. der zweiten Seitenwand und der Rückwand aufnehmbar ist. Der Abstand kann nach einem Ausführungsbeispiel als Ausschnitt ausgebildet sein. Nach diesem Ausführungsbeispiel sind für jedes der Tablare je zwei Halterahmen vorgesehen.

Nach einem Ausführungsbeispiel überragen die erste und zweite Seitenwand die Rückwand, sodass die entsprechende erste oder zweite Seitenwand sich im Einbauzustand auf der äusseren Seitenfläche des Halterahmens abstützen können.

Die Erfindung umfasst ferner ein ausziehbares Schrankelement enthaltend eine Einhängevorrichtung nach einem der vorhergehenden Ausführungsbeispiele.

Die Erfindung umfasst ferner ein drehbares oder schwenkbares Schrankelement enthaltend eine Einhängevorrichtung nach einem der vorhergehenden Ausführungsbeispiele.

### Kurzbeschreibung der Zeichnungen

Nachfolgend wird die erfindungsgemässe synchronisierte Auszugvorrichtung anhand einiger Ausführungsbeispiele dargestellt. Es zeigen
- Fig. 1: eine erste Ansicht einer Einhängevorrichtung,
- Fig. 2: ein Detail Ader Fig. 1,
- Fig. 3: eine zweite Ansicht der Einhängevorrichtung gemäss Fig. 1,
- Fig. 4: ein Detail B der Fig. 1.

### Detaillierte Beschreibung der Zeichnungen

Fig. 1 zeigt erste Ansicht einer Einhängevorrichtung 10. umfassend zumindest ein Tablar 1, 2, 3, sowie einen Halterahmen 4. Jedes der drei dargestellten Tablare 1, 2, 3 weist eine Grundfläche, eine erste Seitenwand 11, eine zweite Seitenwand 12 sowie eine vordere Wand 13 und eine Rückwand 14 auf. Die vordere Wand 13 ist gegenüberliegend zur Rückwand 14 angeordnet und die erste Seitenwand 11 ist gegenüberliegend zur zweiten Seitenwand 12 angeordnet. Die erste Seitenwand 11, die vordere Wand 13, die zweite Seitenwand 12 und die Rückwand 14 schliessen eine rechteckförmige Grundfläche 15 ein.

Der Haltrahmen 4 ist als ein Profilelement mit einem Hohlprofil ausgebildet, wobei der Halterahmen 4 eine Vorderseite 5 aufweist, welche angrenzend zu der Rückwand 14 jedes der drei exemplarisch dargestellten Tablare 1, 2, 3 ausgebildet ist. Der Halterahmen 4 weist eine Rückseite 6 auf, die gegenüberliegend zur Vorderseite 5 angeordnet ist. Zumindest eine der ersten oder zweiten Seitenwände 11, 12 oder die Rückwand 14 enthält einen Vorsprung 16, der zur Aufnahme in einem Schlitz 7 des Halterahmens 4 ausgebildet ist. Der zumindest eine Schlitz 7 ist auf der Rückseite 6 angeordnet. Nach dem vorliegenden Ausführungsbeispiel ist die Vorderseite 5 frei von Schlitzen.

Zwischen der Vorderseite 5 und der Rückseite 6 erstrecken sich nach dem vorliegenden Ausführungsbeispiel eine erste Seitenfläche 8 und eine zweite Seitenfläche 9, wobei zumindest eine der ersten oder zweiten Seitenflächen 8, 9 frei von Schlitzen ist. Das Hohlprofil ist nach diesem Ausführungsbeispiel als Vierkantprofil ausgebildet. Nach diesem Ausführungsbeispiel weist das Profilelement einen rechteckförmigen Querschnitt auf.

Nach dem vorliegenden Ausführungseispiel enthält der Vorsprung 16 einen ersten Vorsprungabschnitt 17 und einen zweiten Vorsprungabschnitt 18, was in dem in Fig. 2 dargestellten Detail A besser sichtbar ist. Zwischen dem ersten Vorsprungabschnitt 17 und dem zweiten Vorsprungabschnitt 18 ist insbesondere ein Einschnitt 19 angeordnet. Insbesondere enthält der erste Vorsprungabschnitt ein Einhängeelement 20, welches zur Aufnahme im Schlitz 7 des Halterahmens 4 ausgebildet ist. Nach dem vorliegenden exemplarischen Ausführungsbeispiel ist der zweite Vorsprungabschnitt 18 als ein Auflageelement ausgebildet, welches zur Auflage auf der Rückseite 6 des Halterahmens 4 ausgebildet ist.

Nach dem vorliegenden Ausführungsbeispiel enthält jede der Seitenwände 11, 12 eine Nut 23, die von der Rückwand 14 in Richtung der vorderen Wand 13 verläuft, sodass die Seitenwand 11, 12 durch die Nut 23 in einen oberen Teilwandabschnitt 21 und ein einen unteren Teilwandabschnitt 22 unterteilbar ist.

Nach dem vorliegenden Ausführungsbeispiel weist die Nut eine Länge auf die im Bereich von 10% bis einschliesslich 40% der Gesamtlänge der ersten Seitenwand 11 oder der zweiten Seitenwand 12 liegt.

Nach dem vorliegenden Ausführungsbeispiel enthält der obere Teilwandabschnitt 21 den Vorsprung 16. Somit ist insbesondere der obere Teilwandabschnitt 21 relativ zum unteren Teilwandabschnitt 22 auslenkbar, sodass der Vorsprung 16 um den Halterahmen 4 herumführbar ist, um das Einhängeelement 20 zum Eingriff in den Schlitz 7 zu bringen.

Nach dem vorliegenden Ausführungsbeispiel weist die Rückwand 14 einen Abstand zu jeder der ersten und zweiten Seitenwände auf, welcher etwas grösser als der Abstand der Seitenfläche 8 und der gegenüberliegenden Seitenfläche 9 des Halterahmens ist, sodass der entsprechende Halterahmen 4 zur Montage zwischen der ersten Seitenwand 11 und der Rückwand 14 bzw. der zweiten Seitenwand 12 und der Rückwand 14 aufnehmbar ist.

Insbesondere kann die erste Seitenwand 11 und die zweite Seitenwand 12 die Rückwand 14 überragen, sodass sich die entsprechende erste oder zweite Seitenwand 11, 12 sich im Einbauzustand auf der entsprechenden äusseren Seitenfläche 8, 9 des Halterahmens 4 abstützen können.

Fig. 3 zeigt eine zweite Ansicht der Einhängevorrichtung gemäss Fig. 1 von der gegenüberliegenden Seite. Das in der Darstellung zuoberst liegende Tablar 1 ist im demontierten Zustand gezeigt. Das mittlere Tablar 2 wird gerade eingehängt und das in der Darstellung zuunterst liegende Tablar 3 ist im eingehängten Zustand gezeigt.

Fig. 4 zeigt ein Detail B der Fig. 1, welches den gleichartigen Vorsprung 16 des ersten Tablars 1 im nicht eingehängten Zustand zeigt. Der Vorsprung 16 enthält einen ersten Vorsprungabschnitt 17 und einen zweiten Vorsprungabschnitt 18. Zwischen dem ersten Vorsprungabschnitt 17 und dem zweiten Vorsprungabschnitt 18 ist insbesondere ein Einschnitt 19 angeordnet. Insbesondere enthält der erste Vorsprungabschnitt 17 ein Einhängeelement 20, welches zur Aufnahme im Schlitz 7 des Halterahmens 4 ausgebildet ist, siehe Fig. 1 oder Fig. 2. Nach dem vorliegenden exemplarischen Ausführungsbeispiel ist der zweite Vorsprungabschnitt 18 als ein Auflageelement ausgebildet, welches zur Auflage auf der Rückseite 6 des Halterahmens 4 ausgebildet ist, siehe Fig. 1 oder Fig. 2.

Das Einhängeelement 20 ist gemäss des vorliegenden Ausführungsbeispiels durch Herstellung des Einschnitts 19 und anschliessendes Umbiegen um eine im Einbauzustand vertikal angeordnete Biegeachse erhältlich. Insbesondere kann der erste Vorsprungabschnitt 17um zwei unterschiedliche, im Einbauzustand vertikale Biegelinien gebogen werden, sodass der erste Vorsprungabschnitt in der Aufsicht eine U-Form aufweist. Insbesondere enthält der erste Vorsprungabschnitt 17 das Einhängeelement 20, welches zur Aufnahme im Schlitz des Halterahmens ausgebildet ist. Das Einhängeelement 20 kann eine Breite haben, die an oder nahe dessen oberer Kante grösser ist als an dessen Unterseite. Insbesondere kann die Breite zumindest abschnittsmässig kontinuierlich abnehmen. Ein derartiges Einhängeelement 20 kann besonders einfach in den zugehörigen Schlitz 7 eingeführt werden.

Nach dem vorliegenden Ausführungsbeispiel enthält der obere Teilwandabschnitt 21 den Vorsprung 16 und der erste Vorsprungabschnitt 17 das Einhängeelement 20. Das Einhängeelement 20 ist derart ausgebildet, dass es im Einbauzustand in einen zugehörigen Schlitz 7 auf der Rückseite 6 des Halterahmens 4 eingehängt werden kann. Das Einhängeelement 20 weist eine grössere Tiefe als der erste Vorsprungabschnitt 17 auf. Somit kann das Einhängeelement 20 mit seinem unteren Ende 26 auf der Innenseite der Rückseite 6 des Halterahmens 4 aufliegen.

In Fig. 4 ist auch ein Teil der Nut 23 in der ersten Seitenwand 11 gezeigt, die von deren rückseitigen Ende in Richtung der vorderen Wand 13 verläuft, sodass die erste Seitenwand 11 durch die Nut 23 in einen oberen Teilwandabschnitt 21 und ein einen unteren Teilwandabschnitt 22 unterteilbar ist.

In Fig. 4 ist auch gezeigt, dass die Rückwand 14 sich nicht bis zur ersten Seitenwand 11 erstreckt, sondern zwischen einem ersten Ende 24 der Rückwand 14 und der ersten Seitenwand 11 ein Ausschnitt 25 angeordnet ist. Dieser Ausschnitt 25 ist mindestens so breit wie der Halterahmen 4, mit anderen Worten, weist der Ausschnitt 25 eine Breite auf, die in mindestens so gross, aber in der Regel etwas grösser ist, als der Abstand der ersten Seitenfläche 8 und der zweiten Seitenfläche 9 des entsprechenden Halterahmens 4, siehe Fig. 1 bis Fig. 3, die zumindest einen der beiden Halterahmen 4 zeigen.

Für eine Fachperson ist offensichtlich, dass viele weitere Varianten zusätzlich zu den beschriebenen Ausführungsbeispielen möglich sind, ohne vom erfinderischen Konzept abzuweichen. Der Gegenstand der Erfindung wird somit durch die vorangehende Beschreibung nicht eingeschränkt und ist durch den Schutzbereich bestimmt, der durch die Ansprüche festgelegt ist. Für die Interpretation der Ansprüche oder der Beschreibung ist die breitest mögliche Lesart der Ansprüche massgeblich. Insbesondere sollen die Begriffe "enthalten" oder "beinhalten" derart interpretiert werden, dass sie sich auf Elemente, Komponenten oder Schritte in einer nicht-ausschliesslichen Bedeutung beziehen, wodurch angedeutet werden soll, dass die Elemente, Komponenten oder Schritte vorhanden sein können oder genutzt werden können, dass sie mit anderen Elementen, Komponenten oder Schritten kombiniert werden können, die nicht explizit erwähnt sind. Wenn die Ansprüche sich auf ein Element oder eine Komponente aus einer Gruppe beziehen, die aus A, B, C bis N Elementen oder Komponenten bestehen kann, soll diese Formulierung derart interpretiert werden, dass nur ein einziges Element dieser Gruppe erforderlich ist, und nicht eine Kombination von A und N, B und N oder irgendeiner anderen Kombination von zwei oder mehr Elementen oder Komponenten dieser Gruppe.

## Patentansprüche

1. Eine Einhängevorrichtung (10) umfassend zumindest ein Tablar (1, 2, 3), sowie einen Halterahmen (4), wobei das Tablar eine Grundfläche (15), eine erste Seitenwand (11, eine zweite Seitenwand (12) sowie eine vordere Wand (13) und eine Rückwand (14) aufweist, wobei die vordere Wand (13) gegenüberliegend zur Rückwand (14) angeordnet ist und die erste Seitenwand (11) gegenüberliegend zur zweiten Seitenwand (12) angeordnet ist, wobei die erste Seitenwand (11), die vordere Wand (13), die zweite Seitenwand (12) und die Rückwand (14) die Grundfläche (15) einschliessen, wobei der Haltrahmen (4) als ein Profilelement mit einem Hohlprofil ausgebildet ist, wobei der Halterahmen (4) eine Vorderseite (5) aufweist, welche angrenzend zu der Rückwand (14) des zumindest einen Tablars ausgebildet ist, wobei der Halterahmen (4) eine Rückseite (6) aufweist, die gegenüberliegend zur Vorderseite (5) angeordnet ist, wobei zumindest eine der ersten oder zweiten Seitenwände (11, 12) oder die Rückwand (14) einen Vorsprung (16) enthält, der zur Aufnahme in einem Schlitz (7) des Halterahmens (4) ausgebildet ist, **dadurch gekennzeichnet, dass** der zumindest eine Schlitz (7) auf der Rückseite (6) angeordnet ist.

2. Einhängevorrichtung nach Anspruch 1, wobei die Vorderseite (5) frei von Schlitzen ist.

3. Einhängevorrichtung nach einem der Ansprüche 1 oder 2, wobei sich zwischen der Vorderseite (5) und der Rückseite (6) eine erste Seitenfläche (8) und eine zweite Seitenfläche (9) erstrecken, wobei zumindest eine der ersten oder zweiten Seitenflächen (8, 9) frei von Schlitzen ist.

4. Einhängevorrichtung nach einem der vorhergehenden Ansprüche, wobei der Vorsprung (16) einen ersten Vorsprungabschnitt (17) und einen zweiten Vorsprungabschnitt (18) enthält.

5. Einhängevorrichtung nach Anspruch 4, wobei zwischen dem ersten Vorsprungabschnitt (17) und dem zweiten Vorsprungabschnitt (18) ein Einschnitt (19) angeordnet ist.

6. Einhängevorrichtung nach einem der Ansprüche 4 oder 5, wobei der erste Vorsprungabschnitt (17) ein Einhängeelement (20) enthält, welches zur Aufnahme im Schlitz (7) des Halterahmens (4) ausgebildet ist.

7. Einhängevorrichtung nach einem der Ansprüche 4 bis 6, wobei der zweite Vorsprungabschnitt (18) als ein Auflageelement ausgebildet ist, welches zur Auflage auf der Rückseite (6) des Halterahmens (4) ausgebildet ist.

8. Einhängevorrichtung nach einem der vorhergehenden Ansprüche, wobei jede der ersten und zweiten Seitenwände (11, 12) eine Nut (23) enthält, die von der Rückwand (14) in Richtung der vorderen Wand (13) verläuft, sodass die entsprechende erste oder zweite Seitenwand (11, 12) durch die Nut (23) in einen oberen Teilwandabschnitt (21) und in einen unteren Teilwandabschnitt (22) unterteilbar ist.

9. Einhängevorrichtung nach Anspruch 8, wobei die Nut (23) eine Länge aufweist, die im Bereich von 10% bis einschliesslich 40% der Gesamtlänge der ersten Seitenwand (11) oder der zweiten Seitenwand (12) liegt.

10. Einhängevorrichtung nach einem der Ansprüche 8 oder 9, wobei der obere Teilwandabschnitt (21) den Vorsprung (16) enthält.

11. Einhängevorrichtung nach einem der Ansprüche 8 bis 10, wobei der obere Teilwandabschnitt (21) relativ zum unteren Teilwandabschnitt (22) auslenkbar ist, sodass der Vorsprung (16) um den Halterahmen (4) herumführbar ist, um das Einhängeelement (20) zum Eingriff in den Schlitz (7) zu bringen.

12. Einhängevorrichtung nach einem der vorhergehenden Ansprüche, wobei die Rückwand (14) einen Abstand zu jeder der ersten und zweiten Seitenwände (11, 12) aufweist, welcher etwas grösser als der Abstand der Seitenfläche (8) und der gegenüberliegenden Seitenfläche (9) des entsprechenden Halterahmens (4) ist, sodass der entsprechende Halterahmen (4) zur Montage zwischen der ersten Seitenwand (11) und der Rückwand (14) bzw. der zweiten Seitenwand (12) und der Rückwand (14) aufnehmbar ist.

13. Einhängevorrichtung nach einem der vorhergehenden Ansprüche, wobei die erste Seitenwand (11) und die zweite Seitenwand (12) die Rückwand (14) überragen, sodass sich die entsprechende erste oder zweite Seitenwand (11, 12) sich im Einbauzustand auf der entsprechenden äusseren Seitenfläche (8, 9) des Halterahmens (4) abstützen können.

14. Ausziehbares Schrankelement enthaltend eine Einhängevorrichtung (10) nach einem der vorhergehenden Ansprüche.

15. Drehbares oder schwenkbares Schrankelement enthaltend eine Einhängevorrichtung (10) nach einem der Ansprüche 1 bis 13.
